# EUROPÄISCHE PATENTSCHRIFT

(11) **EP 1 144 200 B1**
(45) Veröffentlichungstag und Bekanntmachung des Hinweises auf die Patenterteilung: **02.05.2003**
(21) Anmeldenummer: 99962101.4
(22) Anmeldetag: 25.11.1999
(51) Int. Cl.: B41N 7/00

(54) **HÜLSE AUS THERMISCH VERFORMBAREM MATERIAL SOWIE VERFAHREN ZU DEREN HERSTELLUNG**
SLEEVE MADE OF THERMALLY DEFORMABLE MATERIAL AND METHOD FOR PRODUCING THE SAME
MANCHON EN MATERIAU THERMOFORMABLE ET PROCEDE PERMETTANT DE LE PRODUIRE

(30) Priorität: 27.11.1998 DE 19854735
(43) Veröffentlichungstag der Anmeldung: 17.10.2001
(73) Patentinhaber: SAUERESSIG GMBH & CO., 48691 Vreden (DE)
(72) Erfinder: SAUERESSIG, Kilian, D-48691 Vreden (DE)
(74) Vertreter: Tönhardt, Marion, Dr.
(86) Internationale Anmeldenummer: DE9903786
(87) Internationale Veröffentlichungsnummer: WO00032409

(56) Entgegenhaltungen:
- DE-A- 2 514 294
- DE-C- 19 634 033
- US-A- 4 144 813
- US-A- 4 963 404

## Beschreibung

Die Erfindung bezieht sich auf eine Hülse aus thermisch verformbarem Material sowie auf ein Verfahren zu deren Herstellung und einen Trägerkern zu deren Einsatz, insbesondere in der Druckindustrie.

In der Druckindustrie werden hauptsächlich zwei Verfahren, die mit Rotationsdruckformen arbeiten, unterschieden. Beim Tiefdruck kommen vorwiegend metallische Zylinder zum Einsatz, auf deren Oberfläche ein Funktionsprofil eingebracht ist. Üblicherweise werden Stahlwalzen galvanisch mit einer Kupferschicht überzogen, in die dann ein Funktionsprofil eingebracht wird.

Beim Flexodruck kommen häufig Hülsen zum Einsatz, die galvanisch hergestellt werden (zum Beispiel Nickelhülsen) oder aus faserverstärkten duroplastischen Materalien bestehen. Auch hier befindet sich auf der äußeren Oberfläche der Hülsen das Funktionsprofil. Die Hülsen werden in der Regel auf metallische Walzenkerne pneumatisch aufgezogen.

In allen anderen technischen Bereichen werden im wesentlichen metallische Zylinder mit einer technischen Oberfläche, zum Beispiel einer PTFE-Beschichtung, metallische Hülsen oder Hohlzylinder mit einer technischen Oberfläche oder gewickelte, faserverstärkte duroplastische Hülsen mit einer technischen Oberfläche eingesetzt. Die technischen Hülsen können auf Walzenkernen pneumatisch aufgezogen, als Rohre eingesetzt oder als Halbzeuge für die Zylinderfertigung eingesetzt werden.

Die nichtmetallischen Hülsen werden, wie oben bereits erwähnt, durch ein Wickeln eines Streifenmateriales um einen Herstellungskern herum hergestellt. Dieses Verfahren ist zum einen sowohl zeitlich als auch technisch extrem aufwendig, zum anderen führt das Wickelverfahren dazu, daß an den Stoßkanten bzw. den Überlappungskanten des Streifenmaterials ungewollte Stufen oder Unebenheiten entstehen, die die Oberfläche der Druckhülsen uneben machen, was insbesondere bei feinen Druckstrukturen zu Problemen führt. Insbesondere für sehr hochwertige Oberflächen ist es aus diesem Grunde erforderlich, weitere kostenaufwendige Oberflächenbehandlungen durchzuführen, um die qualitativen Ansprüche zu erfüllen.

Aus der DE-A-25 14 294 ist eine Hülse aus thermisch verformbarem Material zum Einsatz als technische Hülse in der Druckindustrie bekannt, wobei die Hülse aus einem im wesentlichen rohrförmigen, einstückigen Grundkörper besteht, welcher einen zylindrischen Außenumfang mit im wesentlichen konstantem Radius und einen sich in einer axialen Richtung konisch verjüngenden zylindrischen Innenumfang aufweist. Diese Hülse wird auf einen Trägerkern mit entsprechend sich axial konisch verjüngendem Außenumfang gezogen. Die Hülse besteht aus Verbundwerkstoffen.

Eine ähnliche Hülse ist in der US-A-4 144 813 beschrieben. Bei dieser Hülse kann auf die Oberfläche ein Funktionsprofil aufgeklebt sein.

Es ist demnach eine Aufgabe der vorliegenden Erfindung, eine Hülse zur Verfügung zu stellen, deren Oberfläche und Gesamtqualität höchsten Anforderungen genügt und die schnell und einfach auf einen Trägerkern aufgesetzt werden kann, wobei ein preiswertes und produktionstechnisch günstiges Herstellungsverfahren eingesetzt werden kann. Es ist ferner die Aufgabe der vorliegenden Erfindung, einen Trägerkern zum Einsatz der erfindungsgemäßen Hülse zur Verfügung zu stellen.

Die Aufgabe wird durch eine Hülse gemäß Anspruch 1 und ein Verfahren zum Herstellen einer Hülse gemäß Anspruch 14 und einen Trägerkern gemäß Anspruch 26 gelöst. Die Ansprüche 2 bis 13 zeigen besonders bevorzugte Ausführungsformen der Hülse gemäß Anspruch 1, die Ansprüche 14 bis 25 betreffen besonders bevorzugte Ausgestaltungen eines Verfahrens gemäß Anspruch 14 und die Ansprüche 27 bis 31 betreffen bevorzugte Ausführungsformen des Trägerkerns nach Anspruch 26.

Die erfindungsgemäße Hülse besteht aus einem im wesentlichen rohrförmigen, einstückigen Grundkörper, wodurch eine glatte und qualitativ einwandfreie Oberfläche sichergestellt ist, was insbesondere im Hinblick auf die auf die Oberfläche einzubringenden Funktionsprofile von hoher Bedeutung ist. Die Hülse weist einen zylindrischen Außenumfang mit einem im wesentlichen konstanten Radius auf, was im Hinblick auf den Einsatz in der Druckindustrie wichtig ist, während die Innenstruktur der Hülse einen in einer axialen Richtung sich konisch verjüngenden zylindrischen Umfang aufweist. Dadurch wird die Montage bzw. der Aufsatz auf einen entsprechenden Trägerkern mit einer ebenfalls konisch verlaufenden Außenoberfläche wesentlich erleichtert. Die Produktionsanlage kann so schnell an wechselnde Anforderungen und Aufgaben angepaßt werden, so daß die Flexibilität erhöht wird.

Die Hülse besteht bevorzugt aus einem thermoplastischen Material, wodurch ein sehr kostengünstiger Herstellungsprozeß sichergestellt wird, wobei gleichzeitig die charakteristischen Eigenschaften des Materials, insbesondere geringes Gewicht bei ausreichender Stabilität, benutzt werden können. Je nach Anwendungsgebiet können auch Verbundwerkstoffe eingesetzt werden, wodurch die Hülse auf besondere Anwendungsbereiche angepaßt werden kann, in denen zum Beispiel eine noch höhere Festigkeit erforderlich ist oder bestimmte Materialien aufgrund der zu bearbeitenden bzw. zu bedruckenden Materialien nicht eingesetzt werden sollen.

Auf der Hülsenoberfläche ist ein Funktionsprofil eingebracht oder es ist eine zusätzliche Funktionsschicht aufgebracht. Die zusätzliche Funktionsschicht kann aus PU, PTFE, Kupfer oder weiteren geeigneten Materialien bestehen. Die Funktionsschicht kann mit allen gängigen Methoden mit der Hülse verbunden sein, es ist insbesondere auch möglich, die Funktionsschichten auf die Hülsenoberfläche aufzukleben.

Die Hülse weist bevorzugt auf ihrer Innenseite Befestigungs- oder Verriegelungsvorrichtungen auf, damit eine sichere Befestigung und Positionierung auf dem Trägerkern während des Druckeinsatzes sichergestellt ist. Solche Befestigungs- oder Verriegelungsvorrichtungen können verschiedene Strukturen aufweisen, so daß eine formschlüssige Verbindung zwischen Hülse und Trägerkern sichergestellt ist. Diese Strukturen sind bevorzugt aus dem gleichen Material wie die Hülse und mit dieser integral ausgebildet, so daß eine exakte Position und eine ausreichende Stabilität der Strukturelemente gewährleistet ist.

Bei einer Ausführungsform besteht die Hülse aus einem starren Material, so daß sie eine besonders stabile Struktur im Hinblick auf den Druckeinsatz aufweist.

Insbesondere in diesem Falle ist es vorteilhaft, eine Dehnschicht auf der Innenseite der Hülse vorzusehen. Die Dehnschicht ist kompressibel und sorgt für eine besonders gute reibschlüssige Verbindung zwischen dem Komplex Hülse/Dehnschicht und dem Trägerkern. Die Dehnschicht kann elektrisch leitfähig sein, was zum Beispiel durch das Einbringen von leitfähigen Partikeln ermöglicht wird.

Vorteilhaft wird die Dehnschicht mit mindestens einer Nut versehen, in die ein Teil des Materials der Dehnschicht beim Aufbringen auf einen Trägerkern verdrängt werden kann. Dadurch wird das Aufbringen auf den Trägerkern erleichtert und die für die reibschlüssige Verbindung notwendige Reibungskraft eingestellt.

Bei dem erfindungsgemäßen Herstellungsverfahren wird als Rohmaterial thermisch verformbares Material in Form eines Rohres oder Schlauches verwendet. Diese Rohre oder Schläuche werden unter Wärmezufuhr auf einen Herstellungskern aufgezogen oder aufgeschoben, wobei dieser Herstellungskern einen sich in einer axialen Richtung konisch verjüngenden zylindrischen Außenumfang aufweist. Das Aufziehen auf den Herstellungskern findet zweckmäßigerweise von der verjüngten Seite des Herstellungskerns statt. Nach dem Aufziehen läßt man die thermisch verformbaren Rohre oder Schläuche bzw. die Gesamtanlage abkühlen, so daß das thermisch verformbare Material konsolidiert. Das nun verfestigte Material hat damit auf einfache und schnelle Weise die gewünschte Form angenommen, wobei eine extrem glatte Oberfläche, die höchsten Ansprüchen genügt, hergestellt worden ist. Die so hergestellte und konsolidierte Hülse wird nach dem Erkalten von dem Herstellungskern abgezogen.

Die Wärme beim Aufbringen des Materials wird bevorzugt über den Herstellungskern zugeführt, wobei der Herstellungskern durch einen vorgeschalteten Aufheizprozeß aufgeheizt werden kann. Bevorzugt wird dem Herstellungskern aber auch während des Aufschiebens des thermisch verformbaren Materials Wärme zugeführt. Dadurch wird ein besonders gleichmäßiger und leichtgängiger Prozeß ermöglicht.

Die Größe der Kraft, die für den Reibschluß zwischen der fertiggestellten Hülse und dem zum Einsatz notwendigen Trägerkern verantwortlich ist, kann durch die regelbaren Prozeßparameter bei der Herstellung, insbesondere die Temperatur, wesentlich beeinflußt werden, so daß der Herstellungskern auch als Trägerkern dienen kann.

Bei einem bevorzugten Verfahren wird der Herstellungskern mittels einer Wärmetransportflüssigkeit oder eines Wärmetransportgases geheizt oder gekühlt. Die Flüssigkeit oder das Gas wird über Durchgänge bzw. Öffnungen in Hohlräume des Herstellungskerns gepumpt und diesem wieder entnommen. Dadurch wird zum einen eine sehr exakte Kontrolle der Temperatur, zum anderen ein schneller Wechsel der Temperatur, also insbesondere ein Wechseln vom Heizen des Herstellungskerns zum Kühlen des Herstellungskerns, nachdem der entsprechende Formvorgang abgeschlossen ist, ermöglicht.

Das Aufschieben des rohrförmigen Halbzeugs auf den Herstellungskern wird bevorzugt mit einer Aufpreßvorrichtung, insbesondere einer automatisch betätigten mechanischen Schubvorrichtung, durchgeführt, während die fertige Hülse mit Hilfe eines Abstreifers nach der Konsolidierung von dem Herstellungskern abgestreift wird. Diese Vorgänge werden vorteilhafterweise automatisiert durchgeführt.

Auf die fertige Hülse kann danach ein Funktionsprofil eingebracht oder eine Funktionsschicht aufgeklebt werden. Das Funktionsprofil wird insbesondere mittels einer Direktstrukturierung durch einen Laserstrahl, ein Abtragen aus dem ionisierten Zustand oder eine mechanische Bearbeitung eingebracht, während die Funktionsschichten aus verschiedenen Materialien, insbesondere PU, PTFE, Kupfer oder Kunststoffen bestehen können, die bevorzugt auf die Hülse aufgeklebt werden, allerdings auch mit allen anderen gängigen Methoden an der Oberfläche der Hülse befestigt werden können.

Ferner kann in einem nachträglichen Schritt auf der Innenseite der Hülse eine Dehnschicht angebracht werden. Die Dehnschicht besteht aus einem kompressiblen Material, bevorzugt werden Schäume, elastische Materialien mit einer gasförmigen Füllung, zum Beispiel expandierte Polystyrolperlen, oder elastische Materialien mit einer Strukturierung verwendet, wobei die Strukturierung ähnlich wie die gasförmige Füllung Volumen zur Verfügung stellt, in das Material verdrängt werden kann, sobald die Hülse aufgeschoben wird, wodurch eine besondere Nachgiebigkeit und Elastizität und eine erhöhte Kompressibilität zur Verfügung gestellt wird.

Die Dehnschicht übernimmt in der Regel mehrere wesentliche Funktionen: zum einen sorgt sie durch die Energie, die durch die Kompression in ihr gespeichert ist, für die für eine reibschlüssige Verbindung notwendige Kraft bzw. den notwendigen Druck zwischen Dehnschicht und Trägerkern, zum anderen sorgt sie für eine gleichmäßige Verteilung des Druckes, was insbesondere beim Aufziehen bzw. Abziehen der Hülse auf dem oder von dem Trägerkern Beschädigungen vermeidet. Des weiteren kann die Dehnschicht notwendig werden, wenn die Hülse pneumatisch von dem Trägerkern, zum Beispiel durch Einblasen von Preßluft zwischen die Außenschicht des Trägerkerns und die Innenschicht der Hülse bzw. der Dehnschicht, abgezogen wird. Schließlich gleicht die Dehnschicht auch eventuell vorhandene Unebenheiten auf der Innenseite der rohrförmigen Grundkörper aus.

In die Dehnschicht wird bevorzugt eine Nut eingebracht, die sich zumindest über einen Teilbereich der radialen Ausdehnung der Dehnschicht erstreckt, bevorzugt weniger als 50 % der radialen Ausdehnung der Dehnschicht. Die Nut schafft Volumen, in die zusätzlich Material der Dehnschicht verdrängt werden kann, so daß die Kompressibilität der Dehnschicht erhöht wird. Ferner kann die Nut, wie auch eventuell vorgesehene Strukturen an der Innenseite der Hülse, als Füge- und Einpaßhilfe verwendet werden, wenn die Hülse auf den Trägerkern aufgesetzt wird. Es kann lediglich eine Nut vorgesehen werden, ferner ist es möglich, verschiedene, bevorzugt sich in axialer Richtung erstreckende Nuten über den Gesamtinnenumfang der Hülse zu verteilen.

Ferner soll angemerkt werden, daß eine solche Dehnschicht nicht nur am Innenbereich der Hülse direkt befestigt werden kann, sondern auch an dem Trägerkern befestigt werden kann, was im Endeffekt zu vergleichbaren Ergebnissen führt.

Neben der mindestens einen Nut können auch Strukturen an der Innenseite der Hülse vorgesehen werden, die entweder als Füge- und Einpaßhilfe dienen, aber auch als Befestigungsund Verriegelungsvorrichtungen für eine sichere Befestigung der Hülse an dem Trägerkern sorgen.

Neben der Möglichkeit, als Rohstoffmaterial thermisch verformbare Rohre oder Schläuche als Halbzeuge zu verwenden, kann das thermisch verformbare Material auch direkt aus einem Extruder in Schlauch- oder Rohrform auf den Herstellungskern aufgebracht werden. In diesem Falle muß nahezu keine Wärmezufuhr durch den Herstellungkern aufgebracht werden, da das Material bereits eine ausreichende Temperatur aufweist. Dennoch kann eine Wärmezufuhr über den Herstellungskern sinnvoll sein, um z.B. den Konsolidierungsprozeß zeitlich zu dehnen, wodurch die durch Temperaturunterschiede hervorgerufenen Belastungen des Materials gesenkt werden. Die Kühlung kann dann in der oben beschriebenen Weise durchgeführt werden.

Ein erfindungsgemäßer Trägerkern für den Einsatz einer oben beschriebenen Hülle weist einen der Innenstruktur der Hülse entsprechenden, in einer axialen Richtung sich konisch verjüngenden zylindrischen Außenumfang auf, um ein genaues Zusammenwirken zwischen Trägerkern und Hülse zu ermöglichen. Der Trägerkern kann mit entsprechenden Gegenelementen zu den oben beschriebenen Strukturen an der Innenseite der Hülse versehen sein, so daß eine reibschlüssige und/oder eine formschlüssige Verbindung verwirklicht wird.

Ferner weist der Trägerkern bevorzugt wenigstens einen sich im wesentlichen in radialer Richtung nach außen durch den Trägerkem erstreckenden Kanal auf, durch den vorteilhafterweise von außerhalb des Trägerkerns ein Gas, bevorzugt Preßluft, oder auch eine Flüssigkeit zwischen den Trägerkem und die Hülse gepreßt werden kann, um ein Entformen der Hülse von dem Trägerkern zu erleichtern.

Wie oben bereits erwähnt, kann der Trägerkern auch eine Dehnschicht umfassen, die an seinen Außenstrukturen befestigt ist. Die Wirkungen sind analog zu der Dehnschicht, die an der Hülse befestigt ist. Auch das bevorzugte Material unterscheidet sich nicht von dem Material einer an der Hülse befestigten Dehnschicht. Darüberhinaus kann die Dehnschicht auch hier mit einer Nut versehen sein.

Der Gegenstand der vorliegenden Erfindung wird durch die anhängenden Zeichnungen verdeutlicht, in denen
- Figur 1: schematisch eine Ausführungsform einer Hülse im Querschnitt darstellt, die sich auf einem Trägerkern befindet;
- Figur 2: eine schematische Querschnittsdarstellung einer Ausführungsform einer zu fertigenden Hülse und einer Ausführungsform eines Herstellungskerns während des Herstellungsprozesses zeigt.
- Figur 3: in Teilbild A schematisch ein rohrförmiges Halbzeug im Querschnitt vor und
in Teilbild B nach dem Aufschieben auf eine Ausführungsform eines erfindungsgemäßen Herstellungskernes, sowie
in Teilbild C schematisch im Querschnitt eine Ausführungsform einer erfindungsgemäßen Hülse im Einsatz auf einem Trägerkem zeigt.

Figur 1 zeigt eine Ausführungsform einer Hülse 1, die einen zylindrischen Außenumfang mit im wesentlichen konstanten Radius und einen sich nach rechts verjüngenden zylindrischen Innenumfang aufweist. Die Hülse besteht aus thermoplastischem Material und hat eine durchschnittliche Wandstärke von 10 mm.

Im Innenbereich angebracht weist die Hülse eine Dehnschicht 3 auf, die aus einem elastomeren Material besteht und eine Wandstärke von 1 mm aufweist. In die Dehnschicht eingebracht sind Nuten 4 (nur zwei ersichtlich), die sich in axialer Richtung im wesentlichen über den gesamten Bereich der Hülse erstrecken, während sie in radialer Richtung lediglich etwa 25 % der Dicke der Dehnschicht ausgenommen haben. Die Nuten sind hier an der Seite der Hülse angebracht, wodurch eine saubere und ununterbrochene Innenfläche der Dehnschicht sichergestellt ist, was zu einem besonders einfachen Aufschieben der Hülse auf dem Trägerkern führt. Es ist selbstverständlich auch denkbar, die Nuten 4 auf der gegenüberliegenden Seite der Dehnschicht 3, also zum Innenraum hin offen, anzubringen.

Die Dehnschicht 3 ist mittels eines konventionellen Klebstoffes an der Hülse 1, besser aber am Trägerkern, wie im Zusammenhang mit Fig. 3C beschrieben, befestigt. Die Dehnschicht kann auch selbstklebend sein. In Figur 1 ist ebenfalls der hohle Trägerkern 2 ersichtlich, der eine sich nach links verjüngende zylindrische Außenstruktur aufweist. Der Zylinder besteht wahlweise aus Stahl und hat eine Dicke von 30 bis 500 mm. Der Trägerkern 2 weist einen Kanal 5 auf, der sich in radialer Richtung von innen nach außen durch den Trägerkern 2 erstreckt. Es sind weitere Kanäle in dem Trägerkern angebracht, die allerdings in dieser Querschnittszeichnung nicht ersichtlich sind.

Der Innenraum des Trägerkerns kann mittels Gas oder einer Flüssigkeit mit Druck beaufschlagt werden, wodurch das Gas oder die Flüssigkeit durch die Kanäle 5 nach außen dringt und sich zwischen Trägerkern 2 und Hülse 1 bzw. Dehnschicht 3 schiebt und die Hülse 1 bzw. Dehnschicht 3 leicht von dem Trägerkern abhebt bzw. den Anpreßdruck vermindert, wodurch ein leichtes Abstreifen der Hülse von dem Trägerkern erleichtert wird.

Figur 2 zeigt schematisch die Fertigung einer Hülse aus einem rohrförmigen Halbzeug, einem Rohr 9. Das Rohr 9 aus thermoplastischem Material hat eine Wandstärke von 10 mm und wird mit einer automatisch betätigten Metallplatte 10, die als Aufpreßvorrichtung dient, auf den Herstellungskern 6 geschoben. Der Herstellungskern 6 besteht aus Stahl und weist eine sich nach links konisch verjüngende zylindrische Außenstruktur auf. Durch das Aufschieben des Rohres 9 auf den beheizten Herstellungskern 6 paßt sich das Rohr 9 der gewünschten Form an.

Der Herstellungskern 6 weist an seinem einen Ende zwei Öffnungen 7 auf, die den Zugang zu einem Hohlraum 8 eröffnen, der sich im Inneren des Herstellungskerns 6 befindet. Durch diese Öffnungen 7 wird eine Wärmetransportflüssigkeit gepumpt, die den Herstellungskern 6 auf der gewünschten Temperatur hält. Für eine später erfolgende Abkühlung, während der das thermoplastische Material des Rohres 9 konsolidiert wird, wird eine Kühlflüssigkeit ebenfalls durch die beiden Öffnungen 7 und den Hohlraum 8 des Herstellungskerns 6 gepumpt.

Nach der Konsolidierung wird die aus dem Rohr 9 gebildete Hülse 1 mit Hilfe eines Abstreifers 11 automatisch von dem Herstellungskern 6 abgestreift.

Die nun fertiggestellte Hülse kann anschließend gegebenenfalls mit einer Oberflächenstrukturierung oder einer Funktionsschicht versehen werden, ferner kann eine Dehnschicht angebracht werden.

Figur 3 zeigt zur Verdeutlichung das rohrförmige Halbzeug 9 im ursprünglichen Zustand, nach Aufschieben auf einen Herstellungskern 6 und die fertiggestellte Hülse 1 auf einem Trägerkern zum Druckeinsatz.

Figur 3A zeigt schematisch einen Querschnitt durch ein rohrförmiges Halbzeug 9, das eine Wanddicke von 10 mm aufweist. Der Innendurchmesser d1 ist im Grundzustand vor Verarbeitung über die gesamte Länge des Halbzeuges konstant.

Figur 3B zeigt schematisch einen Querschnitt durch einen auf einen Herstellungskern 6 aufgezogenes Halbzeug 9. Durch das Aufschieben bzw. Aufziehen des Halbzeuges 9 auf den Trägerkern paßt sich , wie oben bereits beschrieben, das Rohr 9 der gewünschten Form an und bildet die Hülse 1. Der Außen-Durchmesser d2 des Herstellungskernes 6 ist aufgrund der konischen Form je nach Schnittfläche unterschiedlich, weist aber immer einen Wert auf, der größer oder zumindest gleich groß wie der ursprüngliche Innendurchmesser d1 des Halbzeuges ist, um ein definiertes Formen des Rohres 9 sicherzustellen.

Der Herstellungskern 6 weist eine in Längsrichtung verlaufende Nut 15 auf, die eine integral ausgebildete Befestigungsvorrichtung 16 an der Innenseite des Rohres 9 bzw. der zu fertigenden Hülse 1 ausformt.

In Figur 3C ist die fertiggestellte Hülse 1 dargestellt, die auf einem Trägerkern 20 zum Drukkeinsatz aufgezogen ist. Die Hülse 1 weist eine integral ausgebildete Befestigungsvorrichtung in Form eines Steges 16 auf, der in eine Nut 17 des Trägerkerns eingreift. Damit ist eine sichere Positionierung sowohl während des Aufziehens der Hülse 1 auf den Trägerkern 20 als auch während des Druck- und Arbeitseinsatzes gewährleistet.

Der Trägerkern 20 weist einen als Dehnschicht fungierende elastomere Beschichtung 21 auf, die in dieser Ausführungsform direkt an dem Trägerkern 20 befestigt ist. Die Dehnschicht 21 erstreckt sich im wesentlichen über den gesamten Außenbereich des Trägerkerns 20 und ist lediglich im Bereich der Nut 17 unterbrochen, um einen sicheren Eingriff des Steges 15 zu gewährleisten.

Ähnlich wie in der in Figur 1 dargestellten Ausführungsform weist die Dehnschicht 21 sich in Längsrichtung erstreckende Nuten 4 auf, die in regelmäßigen Abständen um den Außenumfang der Dehnschicht 21 verteilt sind. Die Dehnschicht 21 ist hier im wesentlichen analog zu der in Figur 1 dargestellten Dehnschicht ausgebildet, nur daß sie in dieser Ausführungsform direkt an dem Trägerkern 20 und nicht an der Hülse 1 befestigt ist.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung wesentlich sein.

## Patentansprüche

1. Hülse aus thermisch verformbarem Material, insbesondere zum Einsatz als technische Hülse in der Druckindustrie, die aus einem im wesentlichen rohrförmigen einstückigen Grundkörper besteht, wobei der Grundkörper einen zylindrischen Außenumfang mit im wesentlichen konstanten Radius und einen sich in einer axialen Richtung konisch verjüngenden zylindrischen Innenumfang aufweist,
**dadurch gekennzeichnet, daß** sie aus einem thermoplastischen Material besteht.

2. Hülse nach Anspruch 1, **dadurch gekennzeichnet, daß** sie Verbundwerkstoffe aufweist.

3. Hülse nach einem der vorhergehenden Ansprüche, **dadurch gekennzeichnet, daß** in ihrer Oberfläche ein Funktionsprofil eingebracht ist.

4. Hülse nach Anspruch 1 **dadurch gekennzeichnet, daß** auf ihrer Oberfläche mindestens eine Funktionsschicht aufgebracht ist.

5. Hülse nach Anspruch 4, **dadurch gekennzeichnet, daß** die Funktionsschicht aus Polyurethan (PU), Polytetrafluorethylen (PTFE) oder Kupfer besteht.

6. Hülse nach einem der Ansprüche 4 oder 5, **dadurch gekennzeichnet, daß** die Funktionsschicht aufgeklebt ist.

7. Hülse nach einem der vorhergehenden Ansprüche, **dadurch gekennzeichnet, daß** sie in ihrem Innenbereich Befestigungs- oder Verriegelungsvorrichtungen (16) aufweist.

8. Hülse nach Anspruch 7, **dadurch gekennzeichnet, daß** die Befestigungs- oder Verriegelungsvorrichtungen (16) integral ausgebildete Strukturen sind.

9. Hülse nach einem der vorhergehenden Ansprüche, **dadurch gekennzeichnet, daß** sie aus einem starren Material besteht.

10. Hülse nach einem der vorhergehenden Ansprüche, **dadurch gekennzeichnet, daß** auf ihrem Innenbereich eine Dehnschicht (3) angeordnet ist.

11. Hülse nach Anspruch 10, **dadurch gekennzeichnet, daß** die Dehnschicht (3) elektrisch leitfähig ist.

12. Hülse nach einem der Ansprüche 10 oder 11, **dadurch gekennzeichnet, daß** die Dehnschicht (3) leitfähige Partikel enthält.

13. Hülse nach einem der Ansprüche 10 bis 12, **dadurch gekennzeichnet, daß** die Dehnschicht (3) mit mindestens einer Nut (4) versehen ist, die sich zumindest über einen Teilbereich der radialen Ausdehnung der Dehnschicht (3) erstreckt.

14. Verfahren zum Herstellen einer Hülse (1) aus thermisch verformbarem Material, insbesondere zum Einsatz als technische Hülse in der Druckindustrie,
**dadurch gekennzeichnet, daß**
ein thermisch verformbares thermoplastisches Material in Form eines Rohres oder eines thermisch verformbaren Schlauches (9) unter Wärmezufuhr auf einen Herstellungskern (6) aufgezogen oder aufgeschoben wird, wobei der Herstellungskern (6) einen sich in einer axialen Richtung konisch verjüngenden zylindrischen Außenumfang aufweist, und das thermisch verformbare thermoplastische Material des Rohres oder Schlauches danach abgekühlt wird, wobei es konsolidiert und die Hülse (1) gebildet wird, und die Hülse (1) von dem Herstellungskern (6) entfernt wird.

15. Verfahren nach Anspruch 14, **dadurch gekennzeichnet, daß** die Wärme durch einen vorgeschalteten Aufheizprozeß des Herstellungskems (6) zugeführt wird.

16. Verfahren nach Anspruch 14 oder 15, **dadurch gekennzeichnet, daß** der Herstellungskern (6) mittels einer Transportflüssigkeit oder eines Transportgases, die oder das durch Zugänge (7) im Inneren des Herstellungskerns (6) vorhandenen mindestens einen Hohlraum (8) zu- und aus diesem abgeführt wird, geheizt oder gekühlt wird.

17. Verfahren nach einem der Ansprüche 14 bis 16, **dadurch gekennzeichnet, daß** das thermisch verformbare Rohr oder der thermisch verformbare Schlauch (9) mittels eines Aufpreßvorrichtung (10) auf den Herstellungskern (6) aufgeschoben wird.

18. Verfahren nach einem der Ansprüche 14 bis 17, **dadurch gekennzeichnet, daß** die Hülse (1) nach der Konsolidierung mittels eines Abstreifers (11) von dem Herstellungskern (6) abgestreift wird.

19. Verfahren nach einem der Ansprüche 14 bis 18, **dadurch gekennzeichnet, daß** auf die Oberfläche der Hülse (1) ein Funktionsprofil eingebracht wird oder mindestens eine Funktionsschicht aufgebracht wird.

20. Verfahren nach Anspruch 19, **dadurch gekennzeichnet, daß** das Funktionsprofil durch eine Direktstrukturierung mittels Laserstrahl, ein Abtragen aus dem ionisierten Zustand oder eine mechanische Bearbeitung eingebracht wird.

21. Verfahren nach Anspruch 19, **dadurch gekennzeichnet, daß** die mindestens eine Funktionsschicht aufgeklebt wird.

22. Verfahren nach einem der Ansprüche 14 bis 21, **dadurch gekennzeichnet, daß** eine Dehnschicht (3) auf der Innenseite der Hülse (1) angebracht wird.

23. Verfahren nach Anspruch 22, **dadurch gekennzeichnet, daß** die Dehnschicht (3) mit einer Nut (4) versehen wird.

24. Verfahren nach einem der vorhergehenden Ansprüche, **dadurch gekennzeichnet, daß** das thermisch verformbare Rohr oder das thermisch verformbare thermoplastische Material (9) direkt aus einem Extruder auf den Herstellungskern (6) geleitet wird.

25. Verfahren nach einem der Ansprüche 14 bis 24, **dadurch gekennzeichnet, daß** auf dem Herstellungskern (6) sich befindende Strukturen abgeformt werden und integrale Strukturen auf dem Innenbereich der Hülse gebildet werden.

26. Trägerkern (2) zum Einsatz einer Hülse gemäß einem der Ansprüche 1 bis 13 oder einer Hülse, die in einem Verfahren gemäß einem der Ansprüche 14 bis 25 hergestellt ist, wobei der Trägerkern (2) einen sich in einer axialen Richtung konisch verjüngenden zylindrischen Außenumfang und mindestens einen Kanal (5) aufweist, der sich im wesentlichen in radialer Richtung durch den Trägerkern (2) erstreckt, **dadurch gekennzeichnet, daß** er auf seiner Außenwand eine Dehnschicht (3) aufweist.

27. Trägerkern (2) nach Anspruch 26, **dadurch gekennzeichnet, daß** die Dehnschicht (3) elektrisch leitfähig ist.

28. Trägerkern (2) nach Anspruch 26 oder 27, **dadurch gekennzeichnet, daß** die Dehnschicht (3) leitfähige Partikel enthält.

29. Trägerkern (2) nach einem der Ansprüche 26 bis 29, **dadurch gekennzeichnet, daß** die Dehnschicht (3) mindestens eine Nut (4) aufweist, die sich zumindest über einen Teilbereich der radialen Ausdehnung der Dehnschicht (3) erstreckt.

## Claims

1. A jacket of thermally deformable material, particularly for use as a technical jacket in the printing industry, consisting of a substantially tubular one-piece base member, the latter having a cylindrical outer periphery of substantially constant radius and a cylindrical inner periphery tapering conically in an axial direction,
**characterised in that** it consists of a thermoplastic material.

2. A jacket according to claim 1, **characterised in that** it comprises composite materials.

3. A jacket according to any one of the preceding claims, **characterised in that** a function profile is introduced in its surface.

4. A jacket according to claim 1, **characterised in that** at least one function layer is applied to its surface.

5. A jacket according to claim 4, **characterised in that** the function layer consists of polyurethane (PU), polytetrafluoroethylene (PTFE) or copper.

6. A jacket according to claim 4 or 5, **characterised in that** the function layer is stuck on.

7. A jacket according to any one of the preceding claims, **characterised in that** it has fixing or locking devices (16) in its inner zone.

8. A jacket according to claim 7, **characterised in that** the fixing or locking devices (16) are integrally formed structures.

9. A jacket according to any one of the preceding claims, **characterised in that** it consists of a rigid material.

10. A jacket according to any one of the preceding claims, **characterised in that** an expansion layer (3) is disposed on its inner zone.

11. A jacket according to claim 10, **characterised in that** the expansion layer (3) is electrically conductive.

12. A jacket according to claim 10 or 11, **characterised in that** the expansion layer (3) contains conductive particles.

13. A jacket according to any one of claims 10 to 12, **characterised in that** the expansion layer (3) is provided with at least one groove (4) which extends over at least a partial zone of the radial extent of the expansion layer (3).

14. A method of producing a jacket (1) of thermally deformable material, particularly for use as a technical jacket in the printing industry,
**characterised in that** a thermally deformable thermoplastic material in the form of a tube or of a thermally deformable hose (9) is pulled or pushed on to a production core (6) with a supply of heat, the production core (6) having a cylindrical outer periphery tapering conically in an axial direction, and the thermally deformable thermoplastic material of the tube or hose is then cooled, during which it consolidates and the jacket (1) is formed, and the jacket (1) is removed from the production core (6).

15. A method according to claim 14, **characterised in that** the heat is supplied by a preceding heating-up process of the production core (6).

16. A method according to claim 14 or 15, **characterised in that** the production core (6) is heated or cooled by means of a transport liquid or a transport gas which is supplied to a discharged from at least one cavity (8) provided in the interior of the production core (6), said supply and discharge being via accesses (7).

17. A method according to any one of claims 14 to 16, **characterised in that** the thermally deformable tube or thermally deformable hose (9) is pushed on to the production core (6) by means of a press-on device (10).

18. A method according to any one of claims 14 to 17, **characterised in that** after consolidation the jacket (1) is stripped off the production core (6) by means of a stripper (11).

19. A method according to any one of claims 14 to 18, **characterised in that** a function profile is applied to the surface of the jacket (1) or at least one function layer is applied.

20. A method according to claim 19, **characterised in that** the function profile is introduced by direct structuring by means of a laser beam, erosion from the ionised state or a mechanical machining.

21. A method according to claim 19, **characterised in that** the at least one function layer is stuck on.

22. A method according to any one of claims 14 to 21, **characterised in that** an expansion layer (3) is applied on the inside of the jacket (1).

23. A method according to claim 22, **characterised in that** the expansion layer (3) is provided with a groove (4).

24. A method according to any one of the preceding claims, **characterised in that** the thermally deformable tube or thermally deformable thermoplastic material (9) is fed directly from an extruder on to the production core (6).

25. A method according to any one of claims 14 to 24, **characterised in that** structures located on the production core (6) are moulded and integral structures are formed on the inner zone of the jacket.

26. A supporting core (2) for the use of a jacket according to any one of claims 1 to 13 or of a jacket produced in a method according to any one of claims 14 to 25, the supporting core (2) having a cylindrical outer periphery tapering conically in an axial direction, and at least one duct (5) extending substantially in the radial direction through the supporting core (2), **characterised in that** it has an expansion layer (3) on its outer wall.

27. A supporting core (2) according to claim 26, **characterised in that** the expansion layer (3) is electrically conductive.

28. A supporting core (2) according to claim 26 or 27, **characterised in that** the expansion layer (3) contains conductive particles.

29. A supporting core (2) according to any one of claims 26 to 29, **characterised in that** the expansion layer (3) has at least one groove (4) which extends over at least a partial zone of the radial extent of the expansion layer (3).

## Revendications

1. Manchon en matériau thermoformable, en particulier pour une utilisation en tant que manchon technique dans l'industrie typographique, qui se compose d'un corps de base pour l'essentiel tubulaire d'une seule pièce, le corps de base présentant une circonférence extérieure cylindrique avec un rayon pour l'essentiel constant et une circonférence intérieure cylindrique qui s'effile de manière conique dans une direction axiale, **caractérisé en ce qu'**il se compose d'un matériau thermoplastique.

2. Manchon selon la revendication 1, **caractérisé en ce qu'**il présente des matériaux composites.

3. Manchon selon l'une des revendications précédentes, **caractérisé en ce qu'**à sa surface est réalisé un profil fonctionnel.

4. Manchon selon la revendication 1 **caractérisé en ce qu'**à sa surface est appliquée au moins une couche fonctionnelle.

5. Manchon selon la revendication 4, **caractérisé en ce que** la couche fonctionnelle se compose de polyuréthane (PU), de polytétrafluoréthylène (PTFE) ou de cuivre.

6. Manchon selon l'une des revendications 4 ou 5, **caractérisé en ce que** la couche fonctionnelle est collée.

7. Manchon selon l'une des revendications précédentes, **caractérisé en ce qu'**il présente dans son secteur intérieur des dispositifs de fixation ou de verrouillage (16).

8. Manchon selon la revendication 7, **caractérisé en ce que** les dispositifs de fixation ou de verrouillage (16) sont des structures formées de manière intégrale.

9. Manchon selon l'une des revendications précédentes, **caractérisé en ce qu'**il se compose d'un matériau rigide.

10. Manchon selon l'une des revendications précédentes, **caractérisé en ce que** sur son secteur intérieur est disposée une couche extensible (3).

11. Manchon selon la revendication 10, **caractérisé en ce que** la couche extensible (3) est électroconductrice.

12. Manchon selon l'une des revendications 10 ou 11, **caractérisé en ce que** la couche extensible (3) contient des particules conductrices.

13. Manchon selon l'une des revendications 10 à 12, **caractérisé en ce que** la couche extensible (3) est pourvue d'au moins une rainure (4), qui s'étend au moins au-dessus d'un secteur partiel de l'extension radiale de la couche extensible (3).

14. Procédé pour produire un manchon (1) en matériau thermoformable, en particulier pour une utilisation en tant que manchon technique dans l'industrie typographique,
**caractérisé en ce que**
un matériau thermoplastique thermoformable sous forme d'un tuyau ou d'un flexible thermoformable (9) est tiré ou poussé sous adduction de chaleur sur un noyau de fabrication (6), le noyau de fabrication (6) présentant une circonférence extérieure cylindrique s'effilant de manière conique dans une direction axiale et le matériau thermoplastique thermoformable du tuyau ou du flexible étant ensuite refroidi, le matériau étant consolidé et le manchon (1) étant constitué et le manchon (1) étant enlevé du noyau de fabrication (6).

15. Manchon selon la revendication 14, **caractérisé en ce que** la chaleur est alimentée par le biais d'un processus de chauffage placé en amont du noyau de fabrication (6).

16. Manchon selon la revendication 14 ou 15, **caractérisé en ce que** le noyau de fabrication (6) est chauffé ou refroidi au moyen d'un liquide de propagation ou d'un gaz de propagation, qui est amené dans un espace creux (8) et en est évacué par le biais d'accès (7) existant à l'intérieur du noyau de fabrication (6).

17. Procédé selon l'une des revendications 14 ou 16, **caractérisé en ce que** le tuyau thermoformable ou le flexible thermoformable (9) est poussé le noyau de fabrication (6) au moyen d'un dispositif d'engagement par pression (10).

18. Procédé selon l'une des revendications 14 à 17, **caractérisé en ce que** le manchon (1) est enlevé du noyau de fabrication (6) après la consolidation au moyen d'une racle (11).

19. Procédé selon l'une des revendications 14 à 18, **caractérisé en ce qu'**un profil fonctionnel est réalisé ou qu'au moins une couche fonctionnelle est appliquée à la surface du manchon (1).

20. Procédé selon la revendication 19, **caractérisé en ce que** le profil fonctionnel est réalisé par le biais d'une structuration directe au moyen d'un rayon laser, d'un retrait de l'état ionisé ou d'un traitement mécanique.

21. Procédé selon la revendication 19, **caractérisé en ce qu'**au moins une couche fonctionnelle est collée.

22. Procédé selon l'une des revendications 14 à 21, **caractérisé en ce qu'**une couche extensible (3) est appliquée sur la face intérieure du manchon (1).

23. Procédé selon la revendication 22, **caractérisé en ce que** la couche extensible (3) est pourvue d'une rainure (4).

24. Procédé selon l'une des revendications précédentes, **caractérisé en ce que** le tuyau thermoformable ou le matériau thermoplastique thermoformable (9) est dirigé directement d'une extrudeuse sur le noyau de fabrication (6).

25. Procédé selon l'une des revendications 14 à 14, **caractérisé en ce que** des structures qui se trouvent sur le noyau de fabrication (6) sont moulées et que des structures intégrales sont constituées sur le secteur intérieur du manchon.

26. Noyau support (2) pour l'utilisation d'un manchon selon l'une des revendications 1 à 13 ou d'un manchon qui est fabriqué grâce à un procédé selon l'une des revendications 14 à 25, le noyau support (2) présentant une circonférence extérieure cylindrique s'effilant de manière conique dans une direction axiale et au moins un canal (5), qui s'étend pour l'essentiel dans la direction radiale à travers le noyau support (2), **caractérisée en ce qu'**il présente sur sa paroi extérieure une couche extensible (3).

27. Noyau support (2) selon la revendication 26, **caractérisée en ce que** la couche extensible (3) est électroconductrice.

28. Noyau support (2) selon la revendication 26 ou 27, **caractérisé en ce que** la couche extensible (3) contient des particules conductrices.

29. Noyau support (2) selon l'une des revendications 26 à 29, **caractérisé en ce que** la couche extensible (3) présente au moins une rainure (4), qui s'étend au moins au-dessus d'un secteur partiel de l'extension radiale de la couche extensible (3).
